# EUROPÄISCHE PATENTSCHRIFT

(11) **EP 2 541 141 B1**
(45) Veröffentlichungstag und Bekanntmachung des Hinweises auf die Patenterteilung: **19.12.2018**
(21) Anmeldenummer: 12401130.5
(22) Anmeldetag: 29.06.2012
(51) Int. Cl.: F23B 40/04, F23B 80/04, F24H 3/08, F24H 3/10, F28F 3/04, F28F 9/22, F28D 9/00, F23B 10/02, F23B 20/00

(54) **Mobile Festbrennstofffeuerungsanlage**
Mobile solid-fuel combustion device
Installation mobile de combustion de carburant solide

(30) Priorität: 01.07.2011 DE 202011103415 U
(43) Veröffentlichungstag der Anmeldung: 02.01.2013
(73) Patentinhaber: LASCO Heutechnik GmbH, 5221 Lochen (AT)
(72) Erfinder: Landrichinger, Johann, 5221 Lochen (AT)
(74) Vertreter: Heyerhoff Geiger & Partner Patentanwälte PartGmbB

(56) Entgegenhaltungen:
- DE-U1- 8 223 682
- FR-A- 819 534
- FR-A1- 2 553 182
- US-A- 1 751 725
- US-A1- 2009 056 705

## Beschreibung

Die Erfindung betrifft eine mobile Festbrennstofffeuerungsanlage mit einer Brennkammer, einem Wärmetauscher mit einer Kühlmittelseite und einer Heißgasseite, die über eine Heißgasführung mit der Brennkammer verbunden ist, zum Übertragen von Feuerungswärme aus Rauchgas auf ein Kühlmittel, einem Heißgasantrieb zum Treiben des Rauchgases durch die Heißgasseite, einem Kühlmittelantrieb zum Treiben des Kühlmittels durch die Kühlmittelseite, wobei das Kühlmittel Umgebungsluft ist und der Kühlmittelantrieb ein Umgebungsluftgebläse umfasst, und eine Ausblasöffnung zum Ausblasen von erhitzter Umgebungsluft als Warmluft in die Umgebung.

Mobile Festbrennstofffeuerungsanlagen werden beispielsweise zur Heutrocknung oder zur Trocknung eines Gebäudes oder eines Zelts verwendet. Hierfür wird die Festbrennstofffeuerungsanlage zum Einsatzort gefahren, dort abgestellt und in Betrieb genommen. Zum Betrieb wird Festbrennstoff in der Brennkammer verbrannt, wobei die freigesetzte Wärme einem Wärmeträger, in der Regel Wasser, zugeleitet wird, der zur Aufnahme der Wärme um die Brennkammer herumgeführt ist. Über einen Wärmetauscher wird die Wärme an den Ort ihrer Verwendung weitergeleitet.

Aus der US 2009/0056705 A1 ist eine Festbrennstofffeuerungsanlage gemäß dem Oberbegriff des Anspruchs 1 bekannt, bei der die durch die Feuerung entstehende Wärme durch eine Luftkühlung abgeführt wird. Hierzu wird Umgebungsluft angesaugt, um eine Brennkammer und einen Wärmetauscher herum geführt und anschließend zur Trocknung landwirtschaftlicher Produkte abgeführt.

Es ist eine Aufgabe der vorliegenden Erfindung, eine Festbrennstofffeuerungsanlage anzugeben, die besonders für den mobilen Betrieb geeignet ist.

Diese Aufgabe wird durch eine Festbrennatofffeuerungsanlage der eingangs genannten Art gelöst, bei der erfindungsgemäß die Kühlmittelführung in einer horizontalen Kühlstromrichtung von einer Umgebungslufteinlassöffnung bis zur Ausblasöffnung durch die Anlage hindurch verläuft und der Kühlmittelantrieb aus zumindest einem Druckgebläse zum Einblasen von Umgebungsluft in den Wärmetauscher besteht und eine Kühlmittelführung vom Druckgebläse bis zur Ausblasöffnung antriebsfrei ist.

Die Erfindung geht von der Überlegung aus, dass es für einen mobilen Einsatz der Festbrennstofffeuerungsanlage wichtig ist, dass sie vom Gewicht her möglichst leicht ausgeführt ist. So sollte die gesamte Festbrennstofffeuerungsanlage - im Folgenden auch vereinfacht nur Feuerungsanlage genannt - mit einfachen Mitteln, beispielsweise einen Gabelstapler, anhebbar sein. In dieser Beziehung ist ein üblicher Wärmetransfer von der Brennkammer beziehungsweise dem Rauchgas auf Wasser nachteilig, da hier das Wasser als Wärmeträger in der Feuerungsanlage mitgeführt werden muss und somit zu dessen Gewicht beiträgt.

Wird das Wasser als Kühlmittel durch Umgebungsluft ersetzt, so kann zwar das Gewicht des Wassers eingespart werden, der Wärmetauscher muss jedoch erheblich größer ausgeführt sein, da ein Wärmeübertrag von Rauchgas auf Luft etwa dreimal größere Übertragungsflächen pro Übertragungsleistung benötigt, als ein Wärmeübertrag von Rauchgas auf Wasser. Große metallische Übertragungsflächen sind jedoch vom Gewicht schwer, so dass der Vorteil des ersetzten Wassers zum nicht unerheblichen Teil wieder ausgelöscht wird.

Wird jedoch ein sehr großer Volumenstrom an warmer Luft benötigt, so kann der Nachteil eines großen Wärmetauschers jedoch wieder ausgeglichen werden. Denn zum Erzeugen eines sehr großen Volumenstroms ist ein großer Wärmetauscher vorteilhaft, da mit ihm auf hohe Drücke oder Geschwindigkeiten im Kühlluftstrom verzichtet werden kann. Bei diesen speziellen Anwendungen ist somit die Verwendung von Umgebungsluft als Kühlmittel vorteilhaft.

Die Feuerungsanlage ist zweckmäßigerweise eine Holzfeuerungsanlage für den Betrieb mit beispielsweise Hackschnitzeln, insbesondere eine Heutrocknungsanlage. Weiter ist die Feuerungsanlage eine mobile Feuerungsanlage. Sie umfasst zweckmäßigerweise einen Tragrahmen zum Anheben und Transport der Feuerungsanlage, der insbesondere Einschübe für standardisierte Gabeln eines Gabelstaplers aufweist.

Wird Rauchgas als Heißgas verwendet, das aus der Brennkammer in den Wärmetauscher strömt, so ist der Wärmetauscher extremen thermischen Belastungen ausgesetzt. Die Wandung zum Wärmetransfer sollte daher aus einem sehr wärmeresistenten und auch chemisch resistenten Stahl hergestellt sein, um eine starke Oxidation der Wandung zu vermeiden.

Besonders problematisch ist ein Stromausfall, da dann der Antrieb zum Hindurchtreiben der Umgebungsluft als Kühlmittel durch den Wärmetauscher ausfällt und der Kühlluftstrom zusammenbricht oder erheblich reduziert ist. Da die Verbrennung noch eine Weile starke Hitze erzeugt, die nicht mehr ausreichend abgeführt wird kann im Wärmetauscher und über ihm ein Hitzestau mit Temperaturen über 1.200°C auftreten.

Zur Vermeidung von Schäden ist es daher vorteilhaft, wenn die Feuerungsanlage eine Heißseite und eine Kaltseite aufweist. Hierbei weist zweckmäßigerweise die Heißgasführung die Heißseite und Kaltseite auf. Der Heißgasweg kann also in einen Heißseitenteil auf der Heißseite und einen Kaltseitenteil auf der Kaltseite aufgeteilt werden. Auf die Kaltseite sollte ein Hitzestau möglichst nicht unmittelbar übergreifen. Die beiden Seiten sind - bezogen auf eine Aufstellfläche, auf der die Anlage steht - zweckmäßigerweise seitlich nebeneinander angeordnet. Der Feuerungsraum inklusive Feuerungsraumwände und senkrecht darüber liegende Bereiche der Feuerungsanlage sind zweckmäßigerweise vollständig auf der Heißseite angeordnet. Ebenfalls sinnvoll ist es, wenn ein Wärmetauschereintritt auf der Heißseite angeordnet ist. Ein Wärmetauscheraustritt ist zweckmäßigerweise auf der Kaltseite angeordnet.

Die Feuerungsanlage umfasst zweckmäßigerweise eine Gasabschirmung, die die Heißseite und die Kaltseite gasstrommäßig so gegeneinander abschirmt, dass zumindest in der oberen Hälfte der Feuerungsanlage ein Gasübertritt, insbesondere ein Heißgasübertritt, von einer Seite zur anderen nur möglich ist, wenn das Gas, insbesondere das Heißgas, durch den Wärmetauscher strömt. Vorteilhafterweise ist die Kaltseite für aus der Brennkammer kommende, heiße Rauchgase nur nach einem Durchlaufen zumindest eines Teils des. Wärmetauschers erreichbar.

Insbesondere sind die Brennkammer und zumindest ein Heißzug des Wärmetauschers auf der Heißseite und zumindest diejenigen elektrischen Komponenten, die in ihrer Höhe oberhalb der Brennkammer angeordnet sind, auf der Kaltseite angeordnet. Weiter vorteilhafterweise sind sämtliche elektrischen Komponenten zumindest auf der Heißseite in ihrer Höhe - gemeint ist eine Höhe über einem Boden, auf dem die Anlage steht - unterhalb der Brennkammer angeordnet, beispielsweise unterhalb einer Oberkante der Brennkammer, insbesondere unterhalb einer Unterkante der Brennkammer. Ein Ausbrandraum über der Brennkammer wird zweckmäßigerweise nicht zur Brennkammer gerechnet. Ein Brennstofftrichter bei einer Unterschubfeuerung wird ebenfalls nicht zur Brennkammer gerechnet.

Insbesondere sind alle elektrischen Aggregate der beiden Gasantriebe und des Brennstoffantriebs auf der Kaltseite angeordnet. Auf der Kaltseite ist eine Festbrennstoffzuführung zur Brennkammer vorteilhaft, ein Funkenabscheider und/oder ein nach oben ausgerichteter Kaltzug des Wärmetauschers.

Zur Vermeidung von Schäden ist es weiter vorteilhaft, wenn die Kaltseite für aus der Brennkammer kommende, heiße Rauchgase nur über einen Abstieg in zumindest einem Zug des Wärmetauschers erreichbar ist. Der Abstieg ist zweckmäßigerweise vollständig auf der Heißseite angeordnet. Bei einem durch Stromausfall verursachten Hitzestau in der Anlage muss die extrem erhitzte Luft im Wärmetauscher also zunächst den Weg nach unten zurücklegen, um aus dem Wärmetauscher auszutreten. Hierbei wird sie abgekühlt, so dass auch ein anschließender Weg im Wärmetauscher nach oben die überhitzte Luft nicht sehr stark durch den Wärmetauscher zu ziehen vermag. Der Weg nach unten stellt daher eine Wärmeblockade dar. Hierdurch wird der Vorteil erreicht, dass keine extrem überhitzte Luft aus der Feuerungsanlage austritt, die eine Beschädigung der Umgebung oder sogar ein Entzünden von Gegenständen in der Umgebung verursachen könnte.

Eine vorteilhafte Ausführungsform der Erfindung sieht vor, dass der Wärmetauscher ein stehender Wärmetauscher mit zumindest einem Heißzug, in dem der Heißgasstrom senkrecht nach unten ausgerichtet ist, und einem Kaltzug ist, in dem der Heißgasstrom senkrecht nach oben ausgerichtet ist. Der Heißzug ist im Heißgasstrom zweckmäßigerweise vor dem Kaltzug angeordnet. Der Heißzug ist vorteilhafterweise auf der Heißseite und der Kaltzug auf der Kaltseite angeordnet. Die Grenze zwischen Heißseite und Kaltseite verläuft zweckmäßigerweise durch einen Übergangsbereich zwischen Heißzug und Kaltzug, insbesondere in einem Bereich einer waagerechten Heißgasführung.

Besonders vorteilhaft ist es, wenn der Wärmetauscher ein Wellblechwärmetauscher ist, bei dem Wellbleche eine Wandung zum Übertragen von Feuerungswärme aus dem Rauchgas auf das Kühlmittel bilden. Edle Stähle sind erheblich günstiger in Blechen erhältlich, als in Rohrform. Durch die Verwendung von Blechen als Wandung des Wärmetauschers kann daher im kostenverträglichen Rahmen auf edle Stähle zurückgegriffen werden, wodurch eine dünne Ausführung der Wandung und damit eine Gewicht sparende Bauweise des Wärmetauschers ermöglicht wird. Die Verwendung von dünnen Edelstahlblechen als Wandung für den Wärmetauscher bringt jedoch die Schwierigkeit mit sich, dass die mechanische Stabilität von dünnen Blechen geringer ist als von dicken Rohren. Dies kann besonders bei einer mobilen Feuerungsanlage ein Problem darstellen, da diese besonders hohen mechanischen Beanspruchungen ausgesetzt ist, die über die übliche thermische Beanspruchung hinausgehen. So muss die Feuerungsanlage einen Transport und damit verbundenem Ruckeln und Stößen schadlos überstehen und wird insbesondere bei einem harten Absetzen am Einsatzort einem starken Stoß ausgesetzt. Insofern muss der Wärmetauscher mechanisch besonders stabil ausgeführt sein, um ein Reißen oder ein Verwinden zuverlässig zu vermeiden. Durch die Formgestaltung des Wellblechs kann eine mechanisch sehr stabile Konstruktion des Wärmetauschers erreicht werden, der den hohen Anforderungen eines mobilen Einsatzes gewachsen ist.

Die Wellbleche können eine vollständig gerundete Wellung oder eine mit Kanten versehende Wellung aufweisen, insbesondere eine Polygonwellung, die eine seitliche Aneinanderreihung von ebenen Flächen aufweist. Die Wellung kann Kanten bis 90° aufweisen.

In einer vorteilhaften Ausführungsform der Erfindung sind die Wellbleche jeweils paarweise derart miteinander verbunden, dass sich konvexe Innenflächenabschnitte der Wellbleche jeweils paarweise und konkave Innenflächenabschnitte der Wellbleche jeweils paarweise gegenüberstehen. Auf diese Weise kann ein Wellblechpaar eine Anzahl von Röhren bilden, die zumindest einen Teil der Innengasführung bilden, so dass die Innengasführung durch die derart gebildeten Röhren verläuft.

Sweckmäßigerweise sind die Wellblechpaare jeweils an den konvexen Innenflächenabschnitten miteinander verbunden. Eine solche Verbindung kann durch ein Verschweißen erreicht werden. Die Wellbleche des Wellblechpaares können hierbei so aufeinander gelegt sein, dass sich die konvexen Innenflächenabschnitte geradlinienförmig berühren, so dass eine gute Richtungsführung innerhalb der Innengasführung entsteht.

Weiter wird vorgeschlagen, dass die konkaven Innenflächenabschnitte jeweils paarweise eine Röhre bilden. Auch hierdurch kann eine besonders gute Strömungsführung in der Innengasführung erreicht werden.

Eine weitere vorteilhafte Ausgestaltung der Erfindung sieht vor, dass jeweils zwei Plattenpaare derart zueinander angeordnet sind, dass sie zwischen sich einen wellenförmigen Durchströmungsbereich als Teil der Kühlmittelführung bilden. Es kann eine gute Durchmischung des außen geführten Gases und somit ein guter Wärmeübertrag zwischen Heißgas und Kühlmittel erreicht werden. Vorteilhafterweise sind zwischen Plattenpaaren mehrere Röhren gebildet, wobei der wellenförmige Durchströmungsbereich senkrecht zur Längsrichtung der Röhren durchströmbar ist, insbesondere wellenförmig durchströmbar ist. Eine kompakte Bauform des Wärmetauschers kann erreicht werden, wenn zwischen zwei Blechpaaren ein drittes Blechpaar derart angeordnet ist, dass konvexe Außenflächenabschnitte des dritten Blechpaares zwischen konkaven Außenflächenabschnitten der beiden umgebenden Paare zu liegen kommen.

Um bei einem Stromausfall doch noch eine erhebliche Restkühlung des überhitzten Gases im Wärmetauscher zu erreichen, ist es vorteilhaft, wenn die Heißgasführung und die Umgebungsluftführung im Wärmetauscher im Gegenstrom angeordnet sind. Die den überhitzten Bereich des Wärmetauschers durchströmende Kühlluft kann sofort aus der Feuerungsanlage herausgeführt werden, wodurch ein guter Wärmeaustrag erreichbar ist.

Um einen Austrag von Warmluft aus der Überhitzungszone aufrecht zu erhalten, umfasst die Feuerungsanlage zumindest auf der Heißseite eine Ausblasöffnung zum Ausblasen von erhitzter Umgebungsluft als Warmluft in die Umgebung.

Weiter besteht das Umgebungsluftgebläse aus zumindest einem Druckgebläse zum Einblasen von Umgebungsluft in den Wärmetauscher und eine Kühlmittelführung ist vom Umgebungsluftgebläse bis zur Ausblasöffnung antriebsfrei. Es ist somit kein Aggregat in einer möglichen Überhitzungszone angeordnet.

Um einen Kühlluftstrom durch den Wärmetauscher auch dann aufrecht zu halten, wenn alle Gebläse stehen, ist es vorteilhaft, wenn die Feuerungsanlage zumindest eine Ausblasöffnung zum Ausblasen von erhitzter Umgebungsluft als Warmluft in die Umgebung aufweist, wobei die Ausblasöffnung in ihrer Höhe über einem Boden höher liegt als eine Umgebungslufteinlassöffnung, insbesondere höher als die oberste Umgebungslufteinlassöffnung. Es kann ein Kamineffekt erzeugt werden, der einen kontinuierlicher. Luftstrom durch den Wärmetauscher auch ohne Gebläse erzeugt.

Eine Umgebungslufteinlassöffnung ist zweckmäßigerweise eine Öffnung in einem Gehäuse, das den Brennraum, die Heißgasführung inklusive Wärmetauscher und die Kühlluftführung umschließt,

Vorteilhafterweise liegt der höchste Auslasspunkt der Ausblasöffnung höher als 75% des in der Anlage vorhandenen Kühlluftvolumens. Der größte Teil der Kühlluft kann bei Stromausfall durch den Kamineffekt alleine ausströmen, und es bleibt nur wenig Luft gefangen, die sich stark erhitzen kann.

Der Kühlluftstrom ist in einer horizontalen Kühlstromrichtung durch die Anlage geführt, wobei eine Abweichung von bis zu 30° von der exakten Horizontalen eingeschlossen ist. Die Kühlstromrichtung kann als eine gerade Linie von einem höchsten Einlasspunkt der Umgebungslufteinlassöffnung zu einem höchsten Auslasspunkt der Ausblasöffnung gedacht werden, oder von einem. Flächenschwerpunkt der Umgebungslufteinlassöffnung zu einem Flächenschwerpunkt der Ausblasöffnung. Zweckmäßigerweise ist der Kühlstrom so geführt, dass er die gesamte gedachte Linie umgibt. Es wird ein gerader Luftstrom erreicht, der mit geringem Strömungswiderstand konzipiert werden kann.

Um einen guten Kühlluftstrom auch bei Stromausfall zu gewährleisten, ist es außerdem vorteilhaft, wenn der Schwerpunkt einer Ausblasöffnung oberhalb der Mitte der gesamten Bauhöhe eines Gehäuses, das den Brennraum, die Heißgasführung inklusive Wärmetauscher und die Kühlluftführung umschließt, liegt.

Vorteilhafterweise ist die Ausblasöffnung eine Gehäuseöffnung in einem Gehäuse um den Brennraum, die Heißgasführung inklusive Wärmetauscher und die Kühlluftführung.

Ebenfalls einer Aufrechterhaltung eines Kühlluftstroms bei Stromausfall ist es förderlich, wenn der Kühlmittelantrieb zumindest einen Axialventilator aufweist, insbesondere aus zumindest einem Axialventilator gebildet ist. Ein Axialventilator bildet im Stillstand einen verhältnismäßig geringen Strömungswiderstand und erlaubt auch ohne Antrieb einen noch ausreichenden Luftstrom durch seinen Propeller.

Außerdem wird vorgeschlagen, dass der Wärmetauscher so zwischen einer Umgebungslufteinlassöffnung und einer Ausblasöffnung zum Ausblasen von erhitzter Umgebungsluft als Warmluft in die Umgebung angeordnet ist, dass die Kühlmittelführung auf zumindest 60%, insbesondere 75% der Strecke von der Umgebungslufteinlassöffnung zur Ausblasöffnung durch den Wärmetauscher geführt ist. Hierdurch kann gerade für größere Anlagen eine günstige Geometrie erreicht werden, die einen widerstandsarmen Kühlluftstrom bei sehr großem Wärmeübertrag auf den Kühlluftstrom ermöglicht.

Mit gleichem Vorteil weist die Festbrennstofffeuerungsanlage eine Brennkammer auf, die neben dem Wärmetauscher angeordnet ist. Ein großvolumiger, horizontaler Kühlluftstrom kann widerstandsarm durch den Wärmetauscher geführt werden. Es ist hierbei vorteilhaft, wenn die Brennkammer, zweckmäßigerweise inklusive Brennkammerwandung, aus zumindest einer möglichen, horizontalen und unendliche entfernten Ansicht zumindest 50%, besser 70%, insbesondere vollständig vom Wärmetauscher verdeckt ist.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale wird der Fachmann jedoch zweckmäßigerweise auch einzeln betrachten und im Rahmen der Ansprüche zu weiteren Kombinationen zusammenfassen. Das gleiche gilt für die Merkmale eines jeden Ausführungsbeispiels der nachfolgenden Figurenbeschreibung, die im Rahmen der Ansprüche kombinierbar sind.

Es zeigen:
- Fig. 1: eine schematische Draufsicht auf eine mobile Festbrennstofffeuerungsanlage,
- Fig. 2: eine schematische Seitenansicht auf die Festbrennstofffeuerungsanlage aus Fig. 1,
- Fig. 3: eine schematische Seitenansicht von der anderen Seite auf einen Wärmetauscher der Festbrennstofffeuerungsanlage aus Fig. 1,
- Fig. 4: einen ähnlichen Wärmetauscher für eine Festbrennstofffeuerungsanlage in einer perspektivischen Ansicht von oben,
- Fig. 5: einen weiteren Wärmetauscher mit einem geteilten oberen Verteilerkasten,
- Fig. 6: eine perspektivische Ansicht auf ein Wellblechplattenpaar des Wärmetauschers und
- Fig. 7: eine schematische Schnittdarstellung durch drei Wellblechplattenpaare des Wärmetauschers.

Die mobile Festbrennstofffeuerungsanlage 2 wird im Folgenden zunächst anhand des schematischen Grundrisses aus Fig. 1 und den beiden Seitenansichten aus den Figuren 2 und 3 erläutert. Die Seitenansicht der Fig. 2 ist vereinfacht dargestellt, und auf die Darstellung mancher Komponenten, z.B. der Zyklonabscheider, wurde verzichtet, um anderer dahinter liegende Elemente zu zeigen.

Die Feuerungsanlage 2 hat in diesem Ausführungsbeispiel eine Nennleistung von 750 kW und ist in einem Transportrahmen 4 gelagert mit zwei Einschüben 6 zum Einstecken einer Gabel eines Gabelstaplers. Ein mobiles Festbrennstofflager 8 mit einem analogen Rahmen ist benachbart zur Feuerungsanlage 2 aufgestellt. Die jeweiligen Rahmen 4 halten alle übrigen Komponenten der jeweiligen Vorrichtungen 2, 8.

Das Festbrennstofflager 8 ist über einen Anschluss 10 mit der Feuerungsanlage 2 verbunden, der ein Gelenk oder ein anderes Winkelausgleichsmittel enthält, so dass eventuellen Unebenheiten bei der Aufstellung der beiden Vorrichtungen 2, 8 ausgeglichen werden können. Hierfür ist der Anschluss 10 zusätzlich mit einem Höhenausgleichsmittel zum Anpassen einer Austrageinheit 12 versehen. Die Austrageinheit 12 ist beispielsweise eine Förderschnecke und dient zum Transportieren von im Festbrennstofflager 8 befindlichem Festbrennstoff, beispielsweise Hackschnitzel, zur Feuerungsanlage 2.

Zum Betrieb der Feuerungsanlage 2 wird diese an ihren Einsatzort gefahren, beispielsweise auf einem Lkw und dort auf einen Boden abgestellt. Auch das Festbrennstofflager 8 wird an den Einsatzort gefahren und neben der Feuerungsanlage 2 abgestellt. Anschließend werden die beiden Vorrichtungen 2, 8 über den Anschluss 10 miteinander verbunden. Eine Positionsjustierung der beiden Vorrichtungen 2, 8 zueinander ist in der Regel nicht notwendig da der Anschluss 10 Unebenheiten des Bodens genügend ausgleicht. Nun kann der Festbrennstoff, wie Hackschnitzel, Pellets oder ein anderer geeigneter Festbrennstoff, in das Festbrennstofflager 4 eingefüllt werden, beispielsweise mit einem Radlader. Während des Betriebs der Feuerungsanlage 2 wird der Festbrennstoff über das Fördermittel 12 und den Anschluss 10 zur Feuerungsanlage 2 gefördert.

In einer alternativen Ausführungsform sind die Feuerungsanlage 2 und das Festbrennstofflager 4 in einem zusammenhängenden Rahmen gelagert und gemeinsam transportabel. Diese Lösung ist insbesondere für Anlagen bis 500 kW vorteilhaft, da der Transport erleichtert wird und das Anschließen der beiden Vorrichtungen 2, 8 aneinander entfällt.

Nach Durchlaufen einer Rückbrandsicherung 14 gelangt der Festbrennstoff über ein weiteres als Stockerschnecke ausgeführtes Fördermittel 16 in die Brennkammer 18 in der Feuerungsanlage 2. Die Brennkammer 18 ist für eine Unterschubfeuerung ausgelegt, so dass der Brennstoff in das untere Ende eines Trichters 20 eingeschoben wird. Der entstehende Brennstoffhaufen wird oben gezündet, wobei Festbrennstoff von unten nachgeführt wird, so dass der Haufen von unten wächst und oben verbrennt.

Zur Zuführung von primärer Verbrennungsluft ist an der Unterkante der Brennkammer 18 neben der Stockerschnecke 16 ein Primärgebläse 22 angeordnet. Ein Sekundärgebläse 24 treibt sekundäre Verbrennungsluft in und um die Brennkammer, so dass sie durch Öffnungen 26 in die Brennkammer 18 gelangt. Die durch die Sekundärluft angeregte Verbrennung findet überwiegend in einem Ausbrandraum 28 oberhalb der Brennkammer 18 statt.

Die während der Verbrennung entstehenden heißen Rauchgase werden in einer Heißgasführung 30 in einen Verteilerkasten 32 eines Wärmetauschers 34 geführt und dort auf eine Vielzahl von Röhren 36 des Wärmetauschers 34 aufgeteilt. Anstelle der Röhren 36 sind generell auch andere Gasführungskanäle aller geeigneter Geometrien denkbar. Die Heißgasführung 30 ist in Fig. 4 anhand eines ähnlichen Wärmetauschers 40 dargestellt, der etwas kleiner als der Wärmetauscher 34 ist, jedoch in vielen Details gleich ausgeführt ist.

Die heißen Rauchgase durchströmen einen ersten Zug 38 des Wärmetauschers 34 und erreichen einen Umlenkkasten 42, in dem sie um 180 Grad umgelenkt werden, um anschließend die Röhren 36 des zweiten Zugs 44 des Wärmetauschers 34 zu erreichen und diese zu durchströmen. Über einen Sammelkasten 46 werden die abgekühlten Abgase einem Funkenabtrenner 48 zugeführt, beispielsweise mehreren parallel betriebenen Zyklonabscheidern.

Die derart gereinigten Abgase werden seitlich durch einen Heißgasauslass 50 aus der Feuerungsanlage 2 herausgeführt.

Im Wärmetauscher 34 werden die Rauchgase von etwa 1200°C auf 150°C abgekühlt. Die abgegebene Wärme wird Umgebungsluft zugeführt, die in einer Kühlmittelführung 52 mit Hilfe eines Kühlmittelantriebs 54 durch den Wärmetauscher 34 getrieben wird. Der Kühlmittelantrieb 54 besteht aus zwei Gebläsen 56 in Umgebungslufteinlassöffnungen, die die Umgebungsluft durch den Wärmetauscher drücken. Ein Gebläse für einen Saugzug ist nicht vorhanden. Die durch flächige Pfeile angedeutete Kühlmittelführung 52 führt die erwärmte Umgebungsluft durch Warmluftauslässe 58 aus der Feuerungsanlage 2 heraus, die lediglich Öffnungen im Gehäuse der Feuerungsanlage 2 sind und keinen eigenen Antrieb enthalten. Die Warmluft steht nun zur weiteren Verwendung zur Verfügung, beispielsweise zum Trocknen von Heu.

Fig. 4 zeigt den Wärmetauscher 40 in einer perspektivischen Darstellung schräg von oben. Zur besseren Erläuterung ist auf die Darstellung eines Gehäuses verzichtet worden, so dass der Blick frei wird auf Wärme tauschende Wandung 60 zwischen der Heißgasseite und der Kühlmittelseite des Wärmetauschers 40. Die Heißgasführung 30 ist durch die Heißgasseite des Wärmetauschers 34, 40 geführt, die Kühlmittelführung 52 durch die Kühlmittelseite des Wärmetauschers 34, 40.

Zum Bewegen der beiden Gase durch den Wärmetauscher 34, 40 verfügt die Feuerungsanlage 2 über einen Heißgasantrieb und den Kühlmittelantrieb 54. Der Heißgasantrieb besteht aus dem Primärgebläse 22, dem Sekundärgebläse 24 und einem Saugzuggebläse 62, das während des Betriebs der Feuerungsanlage 2 für einen kontinuierlichen Unterdruck in der Brennkammer 18 sorgt. Das Saugzuggebläse 62 ist neben dem Funkenabtrenner 48 und über der Stockerschnecke 16 angeordnet und zieht das heiße Rauchgas aus dem Ausbrandraum 28 und durch den Wärmetauscher 34, 40 und den Funkenabtrenner 48.

Im Falle eines Stromausfalls sind sämtliche elektrische Komponenten der Feuerungsanlage 2 außer Betrieb. Das Feuer in der Brennkammer 18 brennt jedoch weiter und erzeugt zunächst weiter viel Hitze. Das führt zu einem starken Hitzestau im Bereich des Ausbrandraums 28, des Verteilerkastens 32 und des ersten Zugs 38, wobei eine Aufheizung der Materialien dieser Komponenten über 1200°C möglich ist.

Um eine Zerstörung von Komponenten der Feuerungsanlage 2 auch in diesem Fall zu vermeiden, sind sämtliche elektrische Komponenten, insbesondere Antriebe, entweder auf einer Kaltseite 64 der Feuerungsanlage 2 oder unterhalb der Brennkammer 18 angeordnet, wobei der Trichter 20 für die Unterschubfeuerung nicht als Brennkammer 18 gesehen wird. Die Kaltseite 64 ist von einer Heißseite 66 der Feuerungsanlage 2 dadurch getrennt, dass sich die heißen Rauchgase nur auf der Heißseite 66 ausbreiten können und zur Kaltseite 64 nur dadurch gelangen können, dass sie zumindest 30% der regulären Strecke der Heißgasführung 30 im Wärmetauscher 34, 40 zurücklegen müssen. Im dargestellen Ausführungsbeispiel sind es etwas mehr als 50%.

Der Wärmetauscher 34, 40 ist ein stehender Wärmetauscher 34, 40 mit zumindest einem senkrecht nach unten ausgerichteten Heißzug 38 und einem senkrecht nach oben ausgerichteten Kaltzug 44. Der Abstieg bremst mit der damit verbundenen Abkühlung einen natürlichen Zug durch den Wärmetauscher 34, 40 wenn der Heißgasantrieb ausfällt, so dass die Überhitzung im Wesentlichen auf die Heißseite 66 beschränkt bleibt.

Im gezeigten Ausführungsbeispiel sind sämtliche elektrischen Komponenten der Feuerungsanlage 2, also Aggregate zum Antrieb von Gasen und Festbrennstoff und Elektrik und Elektronik, unterhalb der Oberkante der Brennkammer 18 angeordnet, mit einer Ausnahme: dem Saugzuggebläse 62 des Heißgasantriebs. Zu dessen Schutz ist es jedoch geteilt ausgeführt. Während sich der Ventilator 68 an der Oberseite eines Gehäuses der Feuerungsanlage 2 befindet, ist unterhalb des Ventilators eine thermische Isolierung 70 in Form eines Zwischenblechs, zweckmäßigerweise mit einem Isoliermittel, angeordnet, wobei der Motor 72 des Saugzuggebläses 62 unterhalb der thermischen Isolierung angeordnet ist. Er ist außerdem außerhalb der Heißgasführung 30 positioniert, so dass er nicht mit Rauchgasen in Verbindung kommt, die oberhalb der thermischen Isolierung verbleiben. Der Ventilator ist zweckmäßigerweise ein Radialgebläse vorteilhaft, um einen stabilen Unterdruck zu erzeugen.

Auf der Heißgasseite 66 ist die Feuerungsanlage 2 frei von einem Gebläse. Die Kühlmittelführung 52 ist auf Druckgebläse beschränkt. Die Kühlmittelführung 52 ist außerdem so geführt, dass sie vom Kühlmittelantrieb 54 zu Beginn der Kühlmittelführung 52 bis zum Warmluftauslass 58 am Ende der Kühlmittelführung 52 leicht ansteigt, so dass ein geringer natürlicher Kamineffekt auch bei ausgefallenem Antrieb für eine geringe Strömung der Umgebungsluft durch den Wärmetauscher 34, 40 sorgt. Hierdurch wird die Überhitzung etwas abgebaut.

Fig. 5 zeigt eine leichte Modifizierung des Wärmetauschers 40 im Detail des oberen Sammelkastens 46a, der im Gegensatz zu dem in Fig. 4 gezeigten Ausführungsbeispiel in zwei Kastenteile 73a, 73b geteilt ausgeführt ist. Der Kastenteil 73a ist fest mit dem Heißzug 44 verbunden, in dem rund 1000° heiße Rauchgase nach unten geführt werden, und der Kastenteil 73a ist fest mit dem Kaltzug 38 verbunden, in dem die erheblich abgekühlten Rauchgase nach oben geführt werden. Aufgrund der Verwendung von Umgebungsluft als Kühlmittel kann es im Betrieb vorkommen, dass der Heißzug bis zu 1000°C heiß wird, wohingegen die Temperatur des Kaltzugs bis zu 800 K darunter liegt. Thermische Bewegungen der beiden Kastenteile 73a,b von bis zu 2 cm können die Folge sein. Um diese Bewegung spannungsfrei zuzulassen, sind die beiden Kastenteile 73a,b vollständig getrennt voneinander und nur über die beiden Züge 38, 44 miteinander verbunden, so dass sie gegeneinander beweglich gelagert sind.

Eine widerstandsarme Strömung wird durch die spezielle Bauweise des Wärmetauschers 34, 40 in Form eines Wellblechwärmetauschers deutlich begünstigt, wie im Folgenden ausgeführt ist.

Die Wandung 60 des Wärmetauschers 34, 40 ist aus Wellblechen hergestellt, wobei zwei Wellbleche 74 ein Plattenpaar 76 bilden. Ein solches Plattenpaar ist in Fig. 6 exemplarisch perspektivisch dargestellt. Drei solche Plattenpaare 76 des ersten Zugs 40 sind schematisch in Fig. 7 in einer Schnittdarstellung gezeigt. An ihrem Kopfende sind die Wellbleche 74 in eine Kopfplatte 78 eingeschweißt, die die Wandung 30 des Wärmetauschers 34, 40 nach oben abschließt. Die Kopfplatte 78 enthält also die den Außenkonturen der Plattenpaare 76 der beiden Züge 38, 44 entsprechende Öffnungen, in die die Plattenpaare 76 eingesteckt sind. Mit jeweils einer Kehlnaht sind die Wellbleche 74 beziehungsweise Plattenpaare 76 mit der Kopfplatte 78 verschweißt.

Die Wellbleche 74 der Plattenpaare 76 sind aus einem Edelstahl gefertigt, zweckmäßigerweise einem Niro-Stahl, und haben eine Wanddicke von 0,5 mm. Zur stabilen Halterung der Plattenpaare 76 ist die Dicke der Kopfplatte 78, die aus Baustahl gefertigt ist, 5 mm. Entsprechend werden die Plattenpaare 76 mit einer Fußplatte 80 des Wärmetauschers 22 verschweißt.

Die Plattenpaare 76 bestehen aus zwei Wellblechen 74, die an ihren beiden Längskanten 82 durchgehend miteinander verschweißt sind. Die Wellbleche 74 sind tief gezogene Edelstahlbleche, die aufeinander gelegt und so zusammengefügt sind, dass sie mehrere zumindest weitgehend getrennte Längskammern in Form von Rohren 36 bilden. Die Wellung der Wellbleche 74 besteht pro Wellenphase im Wesentlichen aus zwei etwa 110 Grad weiten kreisbogenförmigen Segmenten 86, 88, die eine S-förmige Wellenphase bilden. Der Querschnitt der Längskammern beziehungsweise Rohre 36 ist im Wesentlichen kreisförmig, oben und unten von den beiden kreisröhrenförmigen Segmenten 86 begrenzt, und seitlich etwas von der Kreisbogenform abweichend, wobei ein Kreis mit dem Radius von 20 mm in den Querschnitt gelegt werden kann, der mit den beiden kreisbogenförmigen Segmenten 86 zusammenfällt.

Die Segmente 88 berühren einander in ihrer Mittelachse, die parallel zur Längsachse der Röhren 84 beziehungsweise Plattenpaare 76 liegt. Durch das Aufeinanderliegen der Segmente 88 ist der Innenraum der Röhren 84 in Bereiche des parallelen Verlaufs zumindest im Wesentlichen getrennt voneinander. An den Segmenten 88 stehen sich konvexe Innenflächenabschnitte gegenüber, die durch Verschweißen miteinander verbunden sind. Die äußeren Segmente 86 bilden konkave Innenflächenabschnitte, die sich paarweise gegenüberstehen und die die hauptsächliche Begrenzung der Rohre 84 bilden.

Das mittlere Plattenpaar 76 ist zwischen den beiden außen dargestellten Plattenpaaren 76 derart angeordnet, dass konvexe Außenflächenabschnitte der Segmente 86 des mittleren Plattenpaares 76 zwischen konkaven Außenflächenabschnitten der Segmente 88 der beiden umgebenden Plattenpaare 76 zu liegen kommen.

Aus Fig. 7 ist zu sehen, dass die Kühlmittelführung 52 sehr genau geführt ist. Hieraus resultiert ein Vorteil eines Wellblechwärmetauschers 34, 40 gegenüber einem Röhrenbündelwärmetauscher: Das Kühlgas muss einen definierten Weg entlang der Wandung 60 zurücklegen, was bei Röhrenbündelwärmetauschern nicht erreicht werden kann, da dass Kühlgas die Röhren 36 beidseitig umströmen kann.

Außerdem ist die Wandung 60 sehr turbulenzarm umströmbar und stellt somit einen geringeren Strömungswiderstand dar, als ein Rohrbündelwärmetauscher mit gleicher Wandungsfläche. Durch die Ausführung in Edelstahl kann die Wandung 60 sehr glatt ausgeführt sein und nur wenig durch Korrosion aufrauen, so dass auch hierdurch der Strömungswiderstand gering bleibt, viel geringer als bei dickeren Rohren aus einfacherem Stahl.

Bedingt durch die gute Durchströmbarkeit des Wärmetauschers 34, 40 bleibt ein natürlicher Strom auch bei Ausfall des Antriebs in ausreichendem Maße erhalten. Außerdem kann auf ein Sauggebläse in der Kühlmittelführung 52 verzichtet werden.

Pro Zug 38, 44 ist der Wärmetauscher 34, 40 mit mehreren solchen, wie in Fig. 6 dargestellten, Plattenpaaren 76 versehen, die senkrecht nebeneinander positioniert sind. Je nach Größe und Auslegung des senkrechten Wärmetauschers 34, 40 können die Wellbleche 74 beziehungsweise Plattenpaare 76 in beliebiger Anzahl an beiden Enden der Röhren 84 in der Kopf- und Fußplatte 78, 80 verschweißt werden. Zwischen den Plattenpaaren 76 ist hierdurch - wie in Fig. 7 zu sehen ist - die Kühlmittelführung 52 gebildet. Der Gasraum 92 zwischen den Plattenpaaren 76 ist hierbei so gestaltet, dass er quer zur Längsrichtung 90 der Röhren 36 eine Wellenform annimmt und stets im Wesentlichen die gleiche Dicke aufweist. Durch die Wellenführung entsteht ein intensiver Kontakt des Kühlmittelgases mit der Wandung 60, so dass ein intensiver Wärmeübertrag vom Heißgas auf das Kühlmittel erfolgt.

### Bezugszeichenliste

- 2: Festbrennstofffeuerungsanlage
- 4: Transportrahmen
- 6: Einschub
- 8: Festbrennstofflager
- 10: Anschluss
- 12: Austrageinheit
- 14: Rückbrandsicherung
- 16: Fördermittel
- 18: Brennkammer
- 20: Trichter
- 22: Primärgebläse
- 24: Sekundärgebläse
- 26: Öffnung
- 28: Ausbrandraum
- 30: Heißgasführung
- 32: Verteilerkasten
- 34: Wärmetauscher
- 36: Rohr
- 38: Zug
- 40: Wärmetauscher
- 42: Umlenkkasten
- 44: Zug
- 46: Sammelkasten
- 48: Funkenabtrenner
- 50: Heißgasauslass
- 52: Kühlmittelführung
- 54: Kühlmittelantrieb
- 56: Gebläse
- 58: Warmluftauslass
- 60: Wandung
- 62: Saugzuggebläse
- 64: Kaltseite
- 66: Heißseite
- 68: Ventilator
- 70: Isolierung
- 72: Motor
- 73: Kastenteil
- 74: Wellblech
- 76: Plattenpaar
- 78: Kopfplatte
- 80: Fußplatte
- 82: Längskante
- 84: Röhre
- 86: Segment
- 88: Segment
- 90: Längsrichtung
- 92: Gasraum

## Patentansprüche

1. Mobile Festbrennstofffeuerungsanlage (2) mit einer Brennkammer (18), einem Wärmetauscher (34, 40) mit einer Kühlmittelseite und einer Heißgasseite, die über eine Heißgasführung (30) mit der Brennkammer (18) verbunden ist, zum Übertragen von Feuerungswärme aus Rauchgas auf ein Kühlmittel, einem Heißgasantrieb zum Treiben des Rauchgases durch die Heißgasseite, einem Kühlmittelantrieb (54) zum Treiben des Kühlmittels durch die Kühlmittelseite, wobei das Kühlmittel Umgebungsluft ist und der Kühlmittelantrieb (54) ein Umgebungsluftgebläse (56) umfasst, und eine Ausblasöffnung (58) zum Ausblasen von erhitzter Umgebungsluft als Warmluft in die Umgebung,
**dadurch gekennzeichnet, dass** die Kühlmittelführung (52) in einer horizontalen Kühlstromrichtung von einer Umgebungslufteinlassöffnung bis zur Ausblasöffnung (58) durch die Anlage hindurch verläuft und der Kühlmittelantrieb (54) aus zumindest einem Druckgebläse (56) zum Einblasen von Umgebungsluft in den Wärmetauscher (34, 40) besteht und eine Kühlmittelführung (52) vom Druckgebläse (56) bis zur Ausblasöffnung (58) antriebsfrei ist.

2. Festbrennstofffeuerungsanlage (2) nach Anspruch 1, **gekennzeichnet durch** ihre Einteilung in eine Heißseite (66) und eine Kaltseite (64), die für aus der Brennkammer (18) kommende, heiße Rauchgase nur durch ein Durchlaufen zumindest eines Teils des Wärmetauschers (34, 40) erreichbar ist, wobei die Brennkammer (18) und zumindest ein Heißzug (38) des Wärmetauschers (34, 40) auf der Heißseite (66) und zumindest alle diejenigen elektrischen Komponenten, die oberhalb der Brennkammer (18) angeordnet sind, auf der Kaltseite (64) angeordnet sind.

3. Festbrennstofffeuerungsanlage (2) nach Anspruch 2, **dadurch gekennzeichnet, dass** alle elektrischen Aggregate der beiden Gasantriebe und eines Brennstoffantriebs auf der Kaltseite (64) angeordnet sind.

4. Festbrennstofffeuerungsanlage (2) nach Anspruch 2 oder 3, **dadurch gekennzeichnet, dass** die Kaltseite (64) für aus der Brennkammer (18) kommende, heiße Rauchgase nur über einen Abstieg in zumindest einem Heißzug (38) des Wärmetauschers (34, 40) erreichbar ist.

5. Festbrennstofffeuerungsanlage (2) nach einem der Ansprüche 2 bis 4,
**dadurch gekennzeichnet, dass** der Heißzug (38) nach unten ausgerichtet ist und ein Kaltzug (44) des Wärmetauschers (34, 40) auf der Kaltseite (64) angeordnet ist.

6. Festbrennstofffeuerungsanlage (2) nach einem der vorhergehenden Ansprüche,
**dadurch gekennzeichnet, dass** der Wärmetauscher (34, 40) ein stehender Wärmetauscher (34, 40) mit zumindest einem senkrecht nach unten ausgerichteten Heißzug (38) und einem senkrecht nach oben ausgerichteten Kaltzug (44) ist.

7. Festbrennstofffeuerungsanlage (2) nach einem der vorhergehenden Ansprüche,
**dadurch gekennzeichnet, dass** der Wärmetauscher (34, 40) ein Wellblechwärmetauscher ist, bei dem Wellbleche (74) eine Wandung (60) zum Übertragen von Feuerungswärme von der Heißgasseite auf die Kühlmittelseite bilden.

8. Festbrennstofffeuerungsanlage (2) nach einem der vorhergehenden Ansprüche,
**dadurch gekennzeichnet, dass** die Heißgasführung (30) und die Kühlmittelführung (52) im Wärmetauscher (34, 40) im Gegenstrom angeordnet sind.

9. Festbrennstofffeuerungsanlage (2) nach einem der vorhergehenden Ansprüche,
**dadurch gekennzeichnet, dass** die Heißgasführung (30) im Wärmetauscher (34, 40) zumindest größtenteils senkrecht und die Kühlmittelführung (52) im Wärmetauscher (34, 40) zumindest größtenteils waagerecht geführt sind.

10. Festbrennstofffeuerungsanlage (2) nach einem der vorhergehenden Ansprüche,
**gekennzeichnet durch** zumindest eine weitere Ausblasöffnung (58) zum Ausblasen von erhitzter Umgebungsluft als Warmluft in die Umgebung, wobei die weitere Ausblasöffnung (58) in ihrer Höhe über einem Boden höher liegt als eine Umgebungslufteinlassöffnung.

11. Festbrennstofffeuerungsanlage (2) nach einem der vorhergehenden Ansprüche,
**dadurch gekennzeichnet, dass** der Wärmetauscher (34, 40) so zwischen der Umgebungslufteinlassöffnung und der Ausblasöffnung (58) zum Ausblasen von erhitzter Umgebungsluft als Warmluft in die Umgebung angeordnet ist, dass die Kühlmittelführung (52) auf zumindest 60%, insbesondere 75% der Strecke von der Umgebungslufteinlassöffnung zur Ausblasöffnung (58) durch den Wärmetauscher (34, 40) geführt ist.

12. Festbrennstofffeuerungsanlage (2) nach einem der vorhergehenden Ansprüche,
**gekennzeichnet durch** eine Brennkammer (18), die neben dem Wärmetauscher (34, 40 angeordnet ist.

13. Festbrennstofffeuerungsanlage (2) nach einem der vorhergehenden Ansprüche,
**dadurch gekennzeichnet, dass** der Wärmetauscher (34, 40) einen oberen Sammelkasten mit zwei beweglich zueinander gelagerten Kastenteilen aufweist, wobei ein Kastenteil einen Einleiter in einen nach unten gerichteten Heißzug und ein Kastenteil einen Ausleiter aus einem nach oben gerichteten Kaltzug des Wärmetauschers (34, 40) bildet.

## Claims

1. Mobile solid-fuel firing installation (2) having a combustion chamber (18), having a heat exchanger (34, 40), with a coolant side and a hot-gas side which is connected to the combustion chamber (18) via a hot-gas guide (30), for transmitting firing heat from flue gas to a coolant, having a hot-gas drive for driving the flue gas through the hot-gas side, having a coolant drive (54) for driving the coolant through the coolant side, wherein the coolant is ambient air and the coolant drive (54) comprises an ambient-air blower (56), and having a blow-out opening (58) for the blowing-out of heated ambient air into the surroundings as warm air,
**characterized in that** the coolant guide (52) runs through the installation from an ambient-air inlet opening to the blow-out opening (58) in a horizontal cooling-stream direction, and the coolant drive (54) consists of at least one pressure blower (56) for blowing ambient air into the heat exchanger (34, 40), and a coolant guide (52) is drive-free from the pressure blower (56) to the blow-out opening (58).

2. Solid-fuel firing installation (2) according to Claim 1,
**characterized by** its division into a hot side (66) and a cold side (64) which, for hot flue gases coming from the combustion chamber (18), is able to be reached only by passing through at least one part of the heat exchanger (34, 40), wherein the combustion chamber (18) and at least one hot pass (38) of the heat exchanger (34, 40) are arranged on the hot side (66) and at least all of those electrical components which are arranged above the combustion chamber (18) are arranged on the cold side (64) .

3. Solid-fuel firing installation (2) according to Claim 2,
**characterized in that** all the electrical units of the two gas drives and of a fuel drive are arranged on the cold side (64).

4. Solid-fuel firing installation (2) according to Claim 2 or 3,
**characterized in that**, for hot flue gases coming from the combustion chamber (18), the cold side (64) is able to be reached only via a descent in at least one hot pass (38) of the heat exchanger (34, 40).

5. Solid-fuel firing installation (2) according to one of Claims 2 to 4,
**characterized in that** the hot pass (38) is oriented downwards, and a cold pass (44) of the heat exchanger (34, 40) is arranged on the cold side (64).

6. Solid-fuel firing installation (2) according to one of the preceding claims,
**characterized in that** the heat exchanger (34, 40) is an upright heat exchanger (34, 40) with at least one vertically downwardly oriented hot pass (38) and one vertically upwardly oriented cold pass (44).

7. Solid-fuel firing installation (2) according to one of the preceding claims,
**characterized in that** the heat exchanger (34, 40) is a corrugated-plate heat exchanger in which corrugated plates (74) form a wall (60) for transmitting firing heat from the hot-gas side to the coolant side.

8. Solid-fuel firing installation (2) according to one of the preceding claims,
**characterized in that** the hot-gas guide (30) and the coolant guide (52) are arranged in counterflow in the heat exchanger (34, 40).

9. Solid-fuel firing installation (2) according to one of the preceding claims,
**characterized in that** the hot-gas guide (30) is led at least largely vertically in the heat exchanger (34, 40), and the coolant guide (52) is led at least largely horizontally in the heat exchanger (34, 40).

10. Solid-fuel firing installation (2) according to one of the preceding claims,
**characterized by** at least one further blow-out opening (58) for the blowing-out of heated ambient air into the surroundings as warm air, wherein, in terms of its height above a ground, the further blow-out opening (58) is higher than an ambient-air inlet opening.

11. Solid-fuel firing installation (2) according to one of the preceding claims,
**characterized in that** the heat exchanger (34, 40) is arranged between the ambient-air inlet opening and the blow-out opening (58) for the blowing-out of heated ambient air into the surroundings as warm air such that the coolant guide (52) is led through the heat exchanger (34, 40) over at least 60%, in particular 75%, of the path from the ambient-air inlet opening to the blow-out opening (58).

12. Solid-fuel firing installation (2) according to one of the preceding claims,
**characterized by** a combustion chamber (18) which is arranged next to the heat exchanger (34, 40).

13. Solid-fuel firing installation (2) according to one of the preceding claims,
**characterized in that** the heat exchanger (34, 40) has an upper collecting tank with two tank parts which are mounted so as to be movable relative to one another, wherein one tank part forms a means for introduction into a downwardly directed hot pass and one tank part forms a means for discharge from an upwardly directed cold pass of the heat exchanger (34, 40).

## Revendications

1. Installation mobile de combustion de carburant solide (2), comprenant une chambre de combustion (18), un échangeur de chaleur (34, 40) avec un côté de réfrigérant et un côté de gaz chaud qui est connecté par le biais d'une conduite de gaz chaud (30) à la chambre de combustion (18) en vue du transfert de la chaleur de combustion sous forme de gaz de fumée à un réfrigérant, un entraînement de gaz chaud pour entraîner le gaz de fumée à travers le côté de gaz chaud, un entraînement de réfrigérant (54) pour entraîner le réfrigérant à travers le côté de réfrigérant, le réfrigérant étant de l'air environnant et l'entraînement de réfrigérant (54) comprenant une soufflante d'air environnant (56), et une ouverture d'évacuation (58) pour évacuer l'air environnant chauffé sous forme d'air chaud dans l'environnement,
**caractérisée en ce que** la conduite de réfrigérant (52) s'étend dans une direction d'écoulement de refroidissement horizontale depuis une ouverture d'entrée d'air environnant jusqu'à l'ouverture d'évacuation (58) à travers l'installation, et l'entraînement de réfrigérant (54) est constitué d'au moins une soufflante sous pression (56) pour souffler de l'air environnant dans l'échangeur de chaleur (34, 40) et une conduite de réfrigérant (52) allant de la soufflante sous pression (56) à l'ouverture d'évacuation (58) ne dispose pas d'entraînement.

2. Installation de combustion de carburant solide (2) selon la revendication 1, **caractérisée par** sa division en un côté chaud (66) et un côté froid (64) que les gaz de fumée chauds provenant de la chambre de combustion (18) ne peuvent atteindre qu'en passant à travers au moins une partie de l'échangeur de chaleur (34, 40), la chambre de combustion (18) et au moins une section chaude (38) de l'échangeur de chaleur (34, 40) étant disposées du côté chaud (66) et au moins tous les composants électriques qui sont disposés au-dessus de la chambre de combustion (18), étant disposés du côté froid (64).

3. Installation de combustion de carburant solide (2) selon la revendication 2, **caractérisée en ce que** tous les groupes électriques des deux entraînements de gaz et d'un entraînement de combustible sont disposés du côté froid (64).

4. Installation de combustion de carburant solide (2) selon la revendication 2 ou 3, **caractérisée en ce que** le côté froid (64) ne peut être atteint par les gaz de fumée chauds provenant de la chambre de combustion (18) que par le biais d'une descente dans au moins une section chaude (38) de l'échangeur de chaleur (34, 40).

5. Installation de combustion de carburant solide (2) selon l'une quelconque des revendications 2 à 4, **caractérisée en ce que** la section chaude (38) est orientée vers le bas et une section froide (44) de l'échangeur de chaleur (34, 40) est disposée du côté froid (64).

6. Installation de combustion de carburant solide (2) selon l'une quelconque des revendications précédentes, **caractérisée en ce que** l'échangeur de chaleur (34, 40) est un échangeur de chaleur fixe (34, 40) avec au moins une section chaude (38) orientée verticalement vers le bas et une section froide (44) orientée verticalement vers le haut.

7. Installation de combustion de carburant solide (2) selon l'une quelconque des revendications précédentes, **caractérisée en ce que** l'échangeur de chaleur (34, 40) est un échangeur de chaleur à tôles ondulées, dans lequel les tôles ondulées (74) forment une paroi (60) pour le transfert de la chaleur de combustion du côté de gaz chaud vers le côté de réfrigérant.

8. Installation de combustion de carburant solide (2) selon l'une quelconque des revendications précédentes, **caractérisée en ce que** la conduite de gaz chaud (30) et la conduite de réfrigérant (52) sont disposées à contre-courant dans l'échangeur de chaleur (34, 40).

9. Installation de combustion de carburant solide (2) selon l'une quelconque des revendications précédentes, **caractérisée en ce que** la conduite de gaz chaud (30) est guidée dans l'échangeur de chaleur (34, 40) au moins pour la majeure partie verticalement et la conduite de réfrigérant (52) est guidée dans l'échangeur de chaleur (34, 40) au moins pour la majeure partie horizontalement.

10. Installation de combustion de carburant solide (2) selon l'une quelconque des revendications précédentes, **caractérisée par** au moins une ouverture d'évacuation supplémentaire (58) pour évacuer l'air environnant chauffé sous forme d'air chaud dans l'environnement, l'ouverture d'évacuation supplémentaire (58) étant située à une hauteur au-dessus du sol supérieure à une ouverture d'entrée d'air environnant.

11. Installation de combustion de carburant solide (2) selon l'une quelconque des revendications précédentes, **caractérisée en ce que** l'échangeur de chaleur (34, 40) est disposé entre l'ouverture d'entrée d'air environnant et l'ouverture d'évacuation (58) pour l'évacuation de l'air environnant chauffé sous forme d'air chaud dans l'environnement de telle sorte que la conduite de réfrigérant (52) soit guidée sur au moins 60 %, en particulier 75 % de l'étendue depuis l'ouverture d'entrée d'air environnant jusqu'à l'ouverture d'évacuation (58) à travers l'échangeur de chaleur (34, 40).

12. Installation de combustion de carburant solide (2) selon l'une quelconque des revendications précédentes, **caractérisée par** une chambre de combustion (18) qui est disposée à côté de l'échangeur de chaleur (34, 40).

13. Installation de combustion de carburant solide (2) selon l'une quelconque des revendications précédentes, **caractérisée en ce que** l'échangeur de chaleur (34, 40) présente un caisson collecteur supérieur avec deux parties de caisson supportées de manière déplaçable l'une par rapport à l'autre, une partie de caisson formant un dispositif d'introduction dans une section chaude orientée vers le bas et une partie de caisson formant un dispositif d'évacuation hors d'une section froide de l'échangeur de chaleur (30, 40) orientée vers le haut.
